# EUROPÄISCHE PATENTSCHRIFT

(11) **EP 2 678 114 B1**
(45) Veröffentlichungstag und Bekanntmachung des Hinweises auf die Patenterteilung: **17.05.2017**
(21) Anmeldenummer: 12703712.5
(22) Anmeldetag: 11.02.2012
(51) Int. Cl.: B05B 5/16, B05B 12/14

(54) **KOLBENDOSIERER FÜR FLUIDE MEDIEN**
PISTON METERING PUMP FOR FLUID MEDIA
DOSEUR À PISTON POUR MILIEUX FLUIDES

(30) Priorität: 22.02.2011 DE 102011012012
(43) Veröffentlichungstag der Anmeldung: 01.01.2014
(73) Patentinhaber: Eisenmann SE, 71032 Böblingen (DE)
(72) Erfinder: ALBRECHT, Markus, 74232 Abstatt (DE); REICHLER, Jan, 78465 Konstanz (DE); ZINK, Thomas, 10551 Berlin (DE)
(74) Vertreter: Heinrich, Hanjo
(86) Internationale Anmeldenummer: PCT/EP2012/000619
(87) Internationale Veröffentlichungsnummer: WO 2012/113514

(56) Entgegenhaltungen:
- EP-A1- 0 467 626
- EP-A2- 1 666 158
- US-A1- 2007 082 143

## Beschreibung

Die Erfindung betrifft einen Kolbendosierer für fluide Medien, insbesondere zur Versorgung einer elektrostatisch arbeitenden Applikationseinrichtung in einer Anlage zur Beschichtung von Gegenständen, mit
a) einer Zylindereinheit, die einen Zylinderraum vorgibt;
b) eine Kolbenanordnung mit einem Kolbenelement, das in dem Zylinderraum bewegbar ist und einen Arbeitsraum in dem Zylinderraum bereichsweise begrenzt;
   wobei
c) die Zylindereinheit eine mit dem Arbeitsraum kommunizierende Befüllöffnung, über welche dem Arbeitsraum fluides Medium zuführbar ist, und eine mit dem Arbeitsraum kommunizierende Abgabeöffnung aufweist, über welche fluides Medium aus dem Arbeitsraum abgebbar ist;
d) die Zylindereinheit relativ zu der Anschlussanordnung bewegbar ist und eine Befüllstellung und eine Abgabestellung einnehmen kann;
e) die Anschlussanordnung einen Befüllanschluss, der mit einer Quelle für fluides Medium verbindbar ist, und einen Abgabeanschluss aufweist, der mit einer Applikationseinrichtung verbindbar ist;
f) in der Befüllstellung der Zylindereinheit die Befüllöffnung fluidisch mit dem Befüllanschluss verbunden und die Abgabeöffnung von dem Abgabeanschluss räumlich abgesondert und dadurch galvanisch getrennt angeordnet ist;
g) in der Abgabestellung der Zylindereinheit die Abgabeöffnung fluidisch mit dem Abgabeanschluss verbunden und die Befüllöffnung von dem Befüllanschluss räumlich abgesondert und dadurch galvanisch getrennt angeordnet ist.

Ein solcher Kolbendcsierer ist beispielsweise aus der US 2007/082 143 A1 bekannt.

Bei Beschichtungsanlagen, insbesondere bei Lackieranlagen, werden häufig Applikationseinrichtungen eingesetzt, welche das von ihnen zu versprühende Beschichtungsmaterial mittels einer Hochspannungselektrode ionisieren. Dieses ionisierte Material wird dann auf Grund elektrostatischer Kräfte auf zu beschichtende Gegenstände gezogen, welche hierzu im Allgemeinen auf Massepotential liegen. Als zu beschichtende Gegenstände seien beispielhaft Fahrzeugkarosserien und Bauteile von Fahrzeugen genannt.

Bei Lackieranlagen kommt es häufig vor, dass für die Beschichtung eines Gegenstandes ein anderer Lack verwendet werden soll als derjenige Lack, mit dem ein vorhergehender Gegenstand beschichtet wurde. Vor einem Lackwechsel müssen die zur Applikationseinrichtung führenden Leitungen und das Versorgungssystem für den Lack mit einem Spülmittel gespült und von Lackresten des ersten Lacks befreit werden.

Bei einem Lackwechsel kommt es zwangsläufig zu Lackverlusten und es wird eine Menge an Spülmittel verbraucht, die jeweils anlagenspezifisch ist. Um die Lackverluste und den Spülmittelbedarf möglichst gering zu halten, wurde beispielsweise die sogenannte Molchtechnik entwickelt, bei welcher Lack und Spülmittel mittels Molchen voneinander getrennt gehalten werden können. Diese Technik ist jedoch verhältnismäßig aufwendig.

Um der Applikationseinrichtung Lack und Spülmittel wohldosiert zuführen zu können, haben sich am Markt unter anderem Kolbendosierer etabliert. Ein nach dem Doppelkolbenprinzip arbeitender Kolbendosierer der Eingangs genannten Art ist beispielsweise aus der DE 10 2004 058 053 B4 bekannt. Dort wird der Arbeitsraum des Zylinders mit Lack gefüllt und dieser dann der Applikationseinrichtung zugeführt. Ein Spülen des Kolbendosierers und der zur Applikationseinrichtung führenden Leitungen, welches vor einem Farbwechsel notwendig ist, erfolgt mittels eines aus einer anderen Quelle zugeführten Spülmittels. Hierdurch kann es jedoch zu verhältnismäßig großen Lackverlusten und einem verhältnismäßig großen Spülmittelbedarf kommen, denen wieder beispielsweise durch die oben angesprochene Molchtechnik entgegengewirkt werden kann.

Sowohl die Molchtechnik als auch nach dem Doppelkolbenprinzip arbeitende Kolbendosierer können jedoch insbesondere einer anderen, aus Sicherheitsgründen besonders wichtigen Bedingung gerecht werden: Bei Beschichtungen mit elektrostatisch arbeitenden Applikationseinrichtungen muss gewährleistet sein, dass zwischen Applikationseinrichtung und einem auf Erdpotential liegenden Spülmittelreservoir bzw. Farbreservoir oder Farbwechsler, wie sie an und für sich bekannt sind, zu jedem Zeitpunkt eine Potentialtrennung sichergestellt ist. Dies wird bei bekannten Kolbendosierern oder der Molchtechnik erreicht, indem in der oder den Zuleitungen vom Spülmittelreservoir bzw. vom Farbreservoir oder Farbwechsler zum Kolbendosierer eine isolierende Luftschicht aufgebaut wird, wobei der Kolbendosierer selbst auf dem Potential der Applikationseinrichtung liegt. Bei Doppelkolben-Kolbendosierern ist insbesondere in einem Isolationsraum zwischen zwei Kolben eine isolierende Luftschicht vorhanden.

Falls dabei jedoch nicht alles elektrisch leitende Material, sei es Lack oder Spülmittel, zuverlässig aus der Leitung verdrängt wird, oder solch leitfähiges Material auf Grund einer nicht sofort erkannten Undichtigkeit im Kolbendosierer in den Isolationsraum gelangt, kann es zu elektrischen Überschlägen kommen.

Darüber hinaus erhöht das aus den Zuleitungen zum Kolbendosierer entfernte Material den Gesamtverbrauch an Material, der für einen Farbwechsel notwendig ist.

Bei einem Kolbendosierer der eingangs genannten Art fällt der Materialverlust bei einem Farbwechsel möglichst gering aus und kann insbesondere eine Potentialtrennung sicher aufrecht erhalten werden.

Bei einem Kolbendosierer wird so dafür Sorge getragen, dass es zu keinen Zeitpunkt eine leitende Materialverbindung zwischen der Abgabeöffnung, die mit der unter Hochspannung stehenden Applikationseinrichtung zusammenarbeitet, und der Befüllöffnung kommt, die mit der in der Regel auf Massepotential liegenden Quelle für fluides Medium zusammenarbeitet. Es ist stets ein isolierender räumlicher Abstand der relevanten Anschlüsse und Leitungen voneinander gewährleistet.

Es ist Aufgabe der Erfindung, einen Kolbendosierer der Eingangs genannten Art mit alternativen Bauarten bereitszustellen, bei dem die Potentialtrennung besonders sicher aufrechterhalten ist.

Diese Aufgabe wird bei einem Kolbendosierer der Eingangs genannten Art dadurch gelöst, dass
h) das Kolbenelement der Kolbenanordnung durch einen Kolben einer von außen antreibbaren Kolbeneinheit gebildet sein;
   oder
i) das Kolbenelement der Kolbenanordnung durch einen im Zylinderraum unabhängig beweglichen Kolben gebildet ist und die Kolbenanordnung außerdem eine von außen antreibbare Kolbeneinheit umfasst, die auf der vom Arbeitsraum abliegenden Seite des unabhängig beweglichen Kolbens angeordnet und in Wirkverbindung mit diesem bringbar ist.
   wobei
j) die Kolbeneinheit in wenigstens einer Stellung lösbar mit der Zylindereinheit verriegelbar ist, so dass die Zylindereinheit von der Kolbeneinheit bei deren Bewegung mitgeführt wird.

Somit kann der Kolbendosierer günstig mit einer Monokolben-Kolbenanordnung arbeiten, oder mit einer Doppelkolben-Anordnung, bei der die Sicherheit im Hinblick auf die Potentialtrennung nochmals erhöht ist, was z.B. bei hochleitfähigen fluiden Medien vorteilhaft sein kann.

Die Bewegung der Zylindereinheit von deren Befüllstellung in die Abgabestellung und gegebenenfalls zurück kann vorteilhaft erreicht werden, indem die Kolbeneinheit durch deren Antrieb bewegt wird. Dabei bewegen sich die Kolbeneinheit und deren Kolben jedoch nicht im Zylinderraum.

Wenn der unabhängig bewegliche Kolben als Schwimmkolben ausgebildet ist, wird für diesen kein separater Antrieb benötigt. Der Schwimmkolben kann von der einen Seite her durch fluides Medium, das über die Befüllöffnung in den Arbeitsraum strömen kann, und von der anderen Seite her mittels der Kolbeneinheit in die eine oder die andere Richtung im Zylinderraum angetrieben werden.

Es ist außerdem günstig, wenn die Zylindereinheit in ihrer Befüllstellung sowie/oder in ihrer Abgabestellung mit der Anschlussanordnung verriegelbar ist. So kann die jeweilige Position der Zylindereinheit gesichert werden und die gelöste Kolbeneinheit gegenüber der Zylindereinheit bewegt werden.

Eine sichere Verriegelung wird dabei vorteilhaft durch druckluftbetätigte Verriegelungselemente erreicht, welche ohne Druckluftzufuhr unter Vorspannung einen Riegelzustand und mit Druckluftzufuhr einen Freigabezustand einnehmen. Die beteiligten Komponenten können in diesem Fall nur voneinander entriegelt werden, wenn das oder die zugehörigen Verriegelungselemente gezielt mit Druckluft versorgt werden. Dies verringert die Gefahr einer unbeabsichtigten Entriegelung.

Nachfolgend werden Ausführungsbeispiele der Erfindung anhand der Zeichnungen näher erläutert. In diesen zeigen:
- Figur 1: einen Axialschnitt eines Kolbendosierers gemäß einem ersten Ausführungsbeispiel mit einer Doppelkolbenanordnung, bei dem eine Zylindereinheit in einer Anschlussanordnung verschiebbar gelagert ist und sich in einer Befüllstellung befindet;
- Figur 2: den Kolbendosierer in einer Zwischenphase beim Befüllen mit einem Spülmittel;
- Figur 3: den mit Spülmittel gefüllten Kolbendosierer;
- Figur 4: den mit Spülmittel gefüllten Kolbendosierer, wobei sich die Zylindereinheit in einer Zwischenstellung auf dem Weg von der Befüllstellung in eine Abgabestellung befindet;
- Figur 5: den mit Spülmittel gefüllten Kolbendosierer, wobei sich die Zylindereinheit in der Abgabestellung befindet;
- Figur 6: den Kolbendosierer in einer Zwischenphase beim Abgeben des Spülmittels während eines Spülvorgangs;
- Figur 7: den entleerten Kolbendosierer mit der Zylindereinheit in der Abgabestellung;
- Figur 8: den entleerten Kolbendosierer in einer Rückholphase eines Kolbenelements;
- Figur 9: den entleerten Kolbendosierer vor dem Rückweg der Zylindereinheit in die Befüllstellung;
- Figur 10: einen Axialteilschnitt eines abgewandelten Kolbendosierers;
- Figuren 11 bis 14: einen Kolbendosierer gemäß einem zweiten Ausführungsbeispiel mit einer Monokolbenanordnung in vier Phasen beim Befüllen mit und Abgeben von Spülmittel.

In Figur 1 ist mit 10 insgesamt ein Kolbendosierer bezeichnet, welcher einen Hohlzylinder 12 umfasst, der beim vorliegenden Ausführungsbeispiel aus Glas gefertigt ist. Der Hohlzylinder 12 ist auf einer Stirnseite mit einem Kopfsockel 14 und auf der gegenüberliegenden Stirnseite mit einem Fußsockel 16 verschlossen. Der Hohlzylinder 12, der Kopfsockel 14 und der Fußsockel 16 begrenzen einen Zylinderraum 18 und bilden gemeinsam eine Zylindereinheit 20.

Die Begriffe "Kopf" und "Fuß" bedeuten hier und nachfolgend keine Zuordnung einer räumlichen Lage bei Gebrauch des Kolbendosierers 10, der bei seiner Verwendung insgesamt beliebig ausgerichtet sein kann.

Be- und Entlüftungsöffnungen und -anschlüsse, wie sie an und für sich bekannt sind und zum ordnungsgemäßen Betrieb der Zylindereinheit 20 erforderlich sind, sind der Übersichtlichkeit halber nicht gezeigt.

Sowohl der Kopfsockel 14 als auch der Fußsockel 16 sind jeweils auf der vom Hohlzylinder 12 abliegenden Seite nach innen eingestuft und weisen hierdurch jeweils auf dieser Seite eine Stufenumfangsfläche 22 bzw. 24 auf. In diese Stufenumfangsflächen 22 bzw. 24 des Kopfsockels 14 bzw. des Fußsockels 16 sind jeweils umlaufende Rastnuten 26 bzw. 28 eingearbeitet, auf welche weiter unten nochmals eingegangen wird.

Der Kopfsockel 14 weist einen zum Zylinderraum 18 koaxialen, einfach gestuften Durchgang 30 mit einem Führungsabschnitt 30a und einem Verriegelungsabschnitt 30b auf. Der Verriegelungsabschnitt 30b hat gegenüber dem Führungsabschnitt 30a einen größeren Querschnitt und mündet in den Zylinderraum 18.

Der Kolbendosierer 10 umfasst eine Kolbeneinheit 32 mit einer Kolbenstange 34, die an einem Ende in einen Verriegelungsbereich 36 übergeht, der auf seiner von der Kolbenstange 34 abliegenden Seite einen Kolben 38 trägt.

Die Kolbenstange 34 erstreckt sich durch den Führungsabschnitt 30a des Durchgangs 30 des Kopfsockels 14 und hat einen dazu komplementären Querschnitt. Die Abmessungen des Verriegelungsbereichs 36 der Kolbeneinheit 32 sind dagegen komplementär zu den Abmessungen des Verriegelungsabschnitts 30b des Durchgangs 30 in dem Kopfsockel 14. Der Kolben 38 dichtet radial mit dem Hohlzylinder 12 ab und weist einen zu seiner Längsachse parallelen Durchgangskanal 40 auf.

Die Kolbeneinheit 32 kann in axialer Richtung bewegt werden, wozu deren Kolbenstange 34 an ihrem vom Kolben 38 abliegenden Ende mit einem Antrieb 42 in Wirkverbindung steht, welcher lediglich in Figur 1 und dort nur schematisch gezeigt ist. Der Antrieb kann in Form eines Stellmotors vorliegen oder auch hydraulisch oder pneumatisch arbeiten.

Die Kolbeneinheit 32 kann mit dem Kopfsockel 14 und darüber mit der Zylindereinheit 20 lösbar gekoppelt werden. Hierzu ist in die Umfangswand des Verriegelungsbereichs 36 der Kolbeneinheit 32 eine Rastsenke 36a eingearbeitet, die mit einer Rastnase 44 eines Verriegelungselements in Form eines druckluftbetätigten Verriegelungssteckers 46 in dem Kopfsockel 14 zusammenarbeiten kann.

Ohne Druckluftzufuhr nimmt der Verriegelungsstecker 46 einen Riegelzustand ein, bei dem seine Rastnase 44 unter Federvorspannung in den Verriegelungsabschnitt 30b des Durchgangs 30 im Kopfsockel 14 hinein ragt.

Der Verriegelungsstecker 46 kann über einen Druckluftkanal 48 im Kopfsockel 14 mit Druckluft versorgt und in einen Freigabezustand gebracht werden. In diesem ist die Rastnase 44 durch die Druckluft gegen die Federkraft aus dem Verriegelungsabschnitt 30b des Kopfsockel-Durchgangs 30 heraus gezogen.

In einer in Figur 1 zu erkennenden Verriegelungs-Kopfstellung der Kolbeneinheit 32 ist der Verriegelungsbereich 36 der Kolbeneinheit 32 so in dem Halteabschnitt 30b des Kopfsockel-Durchgangs 30 angeordnet, dass seine Rastsenke 36a vor der Rastnase 44 des Verriegelungssteckers 46 zu liegen kommt. Wenn der Verriegelungsstecker 46 dann seinen Riegelzustand einnimmt, greift dessen Rastnase 44 in die Rastsenke 36a des Verriegelungsbereichs 36 der Kolbeneinheit 32 ein, wodurch die Kolbeneinheit 32 mit dem Kopfsockel 14 und darüber mit der Zylindereinheit 20 verbunden ist. Die Kolbeneinheit 32 kann dann nicht mehr axial gegenüber dem Kopfsockel 14 verschoben werden. Vielmehr kann die Kolbeneinheit 32 dann die Zylindereinheit 20 bei ihrer Linearbewegung mit sich führen.

Im Zylinderraum 18 befindet sich außerdem ein scheibenförmiger Schwimmkolben 50, der radial gegen die Hohlzylinder 12 abdichtet und sich zwischen dem Fußsockel 16 und dem Kolben 38 der Kolbeneinheit 32 bewegen kann. Zwischen dem Schwimmkolben 50 und dem Fußsockel 16 ist ein Arbeitsraum 52 (vgl. Figuren 3 und 7) des Hohlzylinders 12 gebildet, dessen Volumen von der Stellung der Schwimmkolbens 50 im Hohlzylinder 12 abhängt und welcher radial durch den entsprechenden Bereich der Innenmantelfläche des Hohlzylinders 12 begrenzt ist. Die Kolbeneinheit 32 und der Schwimmkolben 50 bilden insgesamt eine Kolbenanordnung des Kolbendosierers 10.

Der Fußsockel 16 weist auf seiner in axialer Richtung vom Arbeitsraum 52 abliegenden Seite eine Befüllöffnung 54 auf, die über einen Kanal 56 im Fußsockel 16 mit dem Arbeitsraum 52 in Verbindung steht. In dem Kanal 56 ist ein druckluftbetätigtes Ventil V1 angeordnet, wie es an und für sich bekannt ist, durch welches der Kanal 56 freigegeben oder verschlossen werden kann.

Der Kopfsockel 14 weist auf seiner in axialer Richtung vom Zylinderraum 18 abliegenden Seite eine Abgabeöffnung 58 auf, die ihrerseits mit dem Arbeitsraum 52 in Verbindung steht. Dazu ist in dem Kopfsockel 14 ein Durchgangskanal 60 vorhanden, der über eine am Hohlzylinder 12 vorbei führende Leitung 62 mit einem gewinkelten Durchgangskanal 64 im Fußsockel 16 verbunden ist, der seinerseits in den Arbeitsraum 52 mündet. Auch in dem Durchgangskanal 60 im Kopfsockel 14 ist ein druckluftbetätigtes Ventil vorgesehen; dieses ist mit V2 bezeichnet und kann den Durchgangskanal 60 wahlweise verschließen oder freigeben.

Die Zylindereinheit 20 ist beweglich in einer Anschlussanordnung 66 gelagert und kann darin zwischen einer Befüllstellung und einer Abgabestellung bewegt werden.

Die Anschlussanordnung 66 umfasst eine komplementär zum gestuften Fußsockel 16 ausgebildete Fußanschlusseinheit 68 mit einem Befüllanschluss 70, der im Betrieb des Kolbendosierers 10 mit einer Spülmittelquelle 72 verbunden ist, die lediglich in Figur 1 und dort nur schematisch angedeutet ist. Der Befüllanschluss 70 kann durch ein weiteres Ventil V3 wahlweise verschlossen oder freigegeben werden.

Die Fußanschlusseinheit 68 umfasst außerdem eine Verriegelungseinrichtung 74 mit mehreren Verriegelungssteckern 76, die nach demselben Prinzip arbeiten, wie es oben zu dem Verriegelungsstecker 46 erläutert wurde, wobei die jeweilige Druckluftleitung nicht eigens gezeigt und die jeweils zugehörige Rastnase nicht eigens mit einem Bezugzeichen versehen ist.

Die Rastnasen der Verriegelungsstecker 76 können in die Rastnut 28 des Fußsockels 16 eingreifen, wenn die Zylindereinheit 20 gegenüber der Anschlussanordnung 66 eine Befüllstellung einnimmt, die z.B. in Figur 1 gezeigt ist.

In dieser Befüllstellung taucht der Fußsockel 16 der Zylindereinheit 20 gleichsam mit dem Bereich der Stufenumfangsfläche 24 in die Fußanschlusseinheit 68 ein, so dass seine Rastnut 28 vor den Rastnasen der Verriegelungsstecker 76 zu liegen kommen.

In der Befüllstellung der Zylindereinheit 20 ist der Befüllanschluss 70 der Fußanschlusseinheit 68 fluidisch mit der Befüllöffnung 54 des Fußsockels 16 verbunden.

Die Anschlussanordnung 66 umfasst entsprechend auf der gegenüberliegenden Seite der Zylindereinheit 20 eine komplementär zum gestuften Kopfsockel 14 ausgebildete Kopfanschlusseinheit 78 mit einem Abgabeanschluss 80, der im Betrieb des Kolbendosierers 10 mit einer elektrostatisch arbeitenden Applikationseinrichtung 82 verbunden ist, die lediglich in Figur 1 und dort nur schematisch in Form einer Spritzpistole angedeutet ist. Der Abgabeanschluss 80 kann durch ein Ventil V4 wahlweise verschlossen oder freigegeben werden.

Die Kopfanschlusseinheit 78 umfasst außerdem eine Verriegelungseinrichtung 84 mit mehreren Verriegelungssteckern 86, die ebenfalls nach demselben Prinzip arbeiten, wie es oben zu den Verriegelungssteckern 46 und 76 erläutert wurde, wobei die jeweilige Druckluftleitung nicht eigens gezeigt ist.

Die nicht eigens mit einem Bezugszeichen versehenen Rastnasen der Verriegelungsstecker 86 können entsprechend in die Rastnut 26 des Kopfsockels 14 eingreifen, wenn die Zylindereinheit 20 gegenüber der Anschlussanordnung 66 eine Abgabestellung einnimmt, die z.B. in Figur 5 gezeigt ist.

In dieser Abgabestellung taucht nun entsprechend der Kopfsockel 16 der Zylindereinheit 20 gleichsam mit dem Bereich seiner Stufenumfangsfläche 22 in die Kopfanschlusseinheit 78 ein, so dass seine Rastnut 26 vor den Rastnasen der Verriegelungsstecker 86 zu liegen kommen.

In der Abgabestellung der Zylindereinheit 20 ist der Abgabeanschluss 80 der Fußanschlusseinheit 68 fluidisch mit der Abgabeöffnung 58 des Fußsockels 16 verbunden.

Darüber hinaus umfasst die Kopfanschlusseinheit 78 einen Druckluftanschluss 88 mit einem Ventil V5, der mit dem Druckluftkanal 48 im Kopfsockel 14 verbunden ist, wenn die Zylindereinheit 20 ihre Abgabestellung einnimmt. An dem Druckluftanschluss 88 liegt Druckluft aus einer nicht eigens gezeigten Druckluftquelle an.

Die Kopfanschlusseinheit 78 weist außerdem einen zur Kolbenstange 34 der Kolbeneinheit 32 koaxialen und im Querschnitt komplementären Führungsdurchgang 90 auf, durch welchen sich die Kolbenstange 34 hindurch erstreckt.

Die Fußanschlusseinheit 68 und die Kopfanschlusseinheit 78 der Anschlussanordnung 66 können als separat gelagerte Bauteile ausgebildet sein, die nicht aneinander befestigt sind, sondern getrennt voneinander von anderen Komponenten einer Beschichtungsanlage getragen sind.

Nachfolgend wird die Funktionsweise des Kolbendosierers 10 am Beispiel eines Reinigungsvorganges der Applikationseinrichtung 82 mit einem Spülmittel S beschrieben, welches in den Figuren jeweils durch Wellenlinien veranschaulicht ist. Der Kolbendosierer kann jedoch auch dazu verwendet werden, die Applikationseinrichtung 82 mit Lack zu versorgen. In diesem Fall ist anstelle der Spülmittelquelle 72 ein Lackreservoir mit dem Kolbendosierer 10 verbunden.

Wenn nun die Applikationseinrichtung 82 z.B. auf Grund eines anstehenden Farbwechsels gereinigt werden muss, wird der oben beschriebene Kolbendosierer 10 jedenfalls wie folgt betrieben:
Als Ausgangslage sei die Situation angenommen, die in Figur 1 gezeigt ist. Dort befindet sich die Zylindereinheit 20 in ihrer Befüllstellung, in der die Befüllöffnung 54 fluidisch mit dem Befüllanschluss 70 der Anschlussanordnung 66 verbunden ist.

Wie in den Figuren 1 bis 3 gut zu erkennen ist, ist der Kopfsockel 14 von der Kopfanschlusseinheit 78 beabstandet, wenn die Zylindereinheit 20 ihre Befüllstellung einnimmt. Wichtig ist jedoch, dass die Abgabeöffnung 58 im Kopfsockel 14 in dieser Befüllstellung der Zylindereinheit 20 von dem Abgabeanschluss 80 räumlich abgesondert und dadurch galvanisch getrennt angeordnet ist. Hierdurch ist eine sichere Potentialtrennung der Spülmittelquelle 72 von der mit Hochspannung betriebenen Applikationseinrichtung 82 gewährleistet.

Die Zylindereinheit 20 ist über die Verriegelungseinrichtung 74 mit der Fußanschlusseinheit 68 verbunden, indem die Rastnasen der Verriegelungsstecker 76 unter Federvorspannung in die Rastnut 26 des Fußsockels 16 eingreifen. Die Kolbeneinheit 32 befindet sich in ihrer Verriegelungs-Kopfstellung und ist mit dem Kopfsockel 14 verbunden, indem die Rastnase 44 des Verriegelungssteckers 46 unter Federvorspannung in die Rastsenke 36a des Verriegelungsbereichs 36 der Kolbenstange 34 eingreift. Der Schwimmkolben 50 berührt den Fußsockel 14. Die Ventile V1 bis V5 sind geschlossen.

Nun werden die Ventile V1 und V3 geöffnet, wodurch Spülmittel S aus der Spülmittelquelle 72 über den Befüllanschluss 70 in der Fußanschlusseinheit 68 der Anschlussanordnung 66 durch die Befüllöffnung 54 und den Kanal 56 des Fußsockels 16 in den Arbeitsraum 52 der Zylindereinheit 20 strömen kann. Dabei wird der Schwimmkolben 50 durch das Spülmittel S in Richtung auf den Kolben 38 der Kolbeneinheit 32 gedrückt. Dies ist in Figur 2 gezeigt.

Luft, welche sich zunächst zwischen dem Schwimmkolben 50 und dem Kolben 38 der Kolbeneinheit 32 befindet, wird über den Durchgangskanal 40 im Kolben 38 und einen mit diesem kommunizierenden Entlüftungskanal im Kopfsockel 14 aus dem Zylinderraum 18 herausgedrückt, der in den Figuren auf Grund der gewählten Schnittebene nicht zu erkennen ist.

Es strömt so lange Spülmittel S in den Arbeitsraum 52, dessen Volumen sich dabei entsprechend vergrößert, bis der Schwimmkolben 50 gegen den Kolben 38 der Kolbeneinheit 32 anstößt und die Zylindereinheit 20 maximal mit Spülmittel S gefüllt ist. Dies ist in Figur 3 gezeigt. In der Praxis ist der Arbeitsraum 52 so bemessen, dass der Kolbendosierer 10 etwa 600 ml Spülmittel S aufnehmen kann.

Die Zylindereinheit 20 kann in Vorbereitung auf einen Spülvorgang auf diese Weise bereits mit Spülmittel S gefüllt werden, wenn mit der Applikationseinrichtung 82 noch ein Gegenstand mit Lack beschichtet wird. Wenn die Applikationseinrichtung 82 durch den Kolbendosierer 10 mit Lack versorgt werden soll, kann dieser in Vorbereitung auf einen Lackwechsel bereits mit Lack gefüllt werden. In diesem Fall ist die Applikationseinrichtung 82 mit mindestens einer zweiten Dosiereinrichtung verbunden, aus der sie mit Lack gespeist werden kann.

Nun werden Ventile V1 und V3 wieder geschlossen und die Verriegelungsstecker 76 der Verriegelungseinrichtung 74 der Fußanschlusseinheit 68 mit Druckluft betätigt, so dass sie die Zylindereinheit 20 freigeben.

Mittels des Antriebs 42 wird nun die Kolbeneinheit 32 in Richtung von der Fußanschlusseinheit 68 weg bewegt. Dadurch, dass die Kolbeneinheit 32 über den Verriegelungsstecker 46 mit der Zylindereinheit 20 verbunden ist, führt die Kolbeneinheit 32 die Zylindereinheit 20 bei ihrer Bewegung aus deren Befüllstellung mit sich in Richtung auf die Kopfanschlusseinheit 78 zu in deren Abgabestellung. Eine Zwischenphase dieser Bewegung ist in Figur 4 gezeigt.

Die Zylindereinheit 20 mit der Kolbeneinheit 32 ist bei dieser Bewegung dadurch geführt, dass die Kolbenstange 34 sich durch den Führungsdurchgang 90 in der Kopfanschlusseinheit 78 hindurch erstreckt.

Die Befüllöffnung 54 der Zylindereinheit 20 wird bei deren Bewegung von dem Befüllanschluss 70 getrennt und in der in Figur 4 gezeigten Zwischenstellung sind insbesondere sowohl die Befüllöffnung 54 und als auch die Abgabeöffnung 58 von dem jeweils zugeordneten Befüllanschluss 70 bzw. Abgabeanschluss 80 räumlich abgesondert und dadurch galvanisch getrennt angeordnet. Hierdurch ist eine Potentialtrennung zwischen Spülmittelquelle 72 und Applikationseinrichtung 82 sicher aufrechterhalten.

Die Druckluftversorgung der Verriegelungseinrichtung 74 in der Fußanschlusseinheit 68 kann nun unterbrochen werden. Bevor der Kopfsockel 14 mit dem Bereich seiner Stufenumfangsfläche 22 zu den Verriegelungssteckern 86 der Kopfanschlusseinheit 78 gelangt, werden diese dagegen mit Druckluft versorgt, so dass sie den Weg für den Kopfsockel 14 freigeben.

Schließlich nimmt die Zylindereinheit 20 nun ihre in Figur 5 gezeigte Abgabestellung ein, in der die Abgabeöffnung 58 im Kopfsockel 14 fluidisch mit dem Abgabeanschluss 80 der Anschlussanordnung 66 verbunden ist. Die Druckluftversorgung zu den Verriegelungssteckern 86 der Kopfanschlusseinheit wird abgestellt und deren Rastnasen greifen in die Rastnut 26 des Kopfsockels 14 ein, wodurch die Zylindereinheit 20 mit der Kopfanschlusseinheit 78 verriegelt ist.

In den Figuren 5 bis 9 ist gut zu sehen, dass zwischen dem Fußsockel 16 und der Fußanschlusseinheit 68 ein Abstand verbleibt, wenn die Zylindereinheit 20 ihre Abgabestellung einnimmt. Wichtig ist hierbei jedoch, dass nun die Befüllöffnung 54 im Fußsockel 16 von dem Befüllanschluss 70 räumlich abgesondert und dadurch galvanisch getrennt angeordnet ist. Hierdurch ist die Potentialtrennung der Spülmittelquelle 72 von der Applikationseinrichtung 82 ohne Unterbrechung aufrechterhalten.

Nun werden die Ventile V2 und V4 geöffnet, so dass der Weg des Spülmittels S aus dem Arbeitsraum 52 über die Abgabeöffnung 58 und den Abgabeanschluss 80 zur Applikationseinrichtung 82 frei ist.

Dann wird das Ventil V5 geöffnet, so dass der Verriegelungsstecker 46 mit Druckluft versorgt wird und die Kolbeneinheit 32 freigibt.

Hierauf wird die Kolbenstange 34 mittels des Antriebs 42 in Richtung auf den Fußsockel 16 der Zylindereinheit 20 zu bewegt. Da die Kolbeneinheit 32 von dem Kopfsockel 14 gelöst, dieser jedoch mit der Kopfanschlusseinheit 78 verriegelt ist, bewegt sich der Kolben 38 der Kolbeneinheit 32 in den Zylinderraum 18 der Zylindereinheit 20 hinein und schiebt dabei den Schwimmkolben 50 vor sich her. Der Kolben 38 steht so in Wirkverbindung mit dem Schwimmkolben 50. Dies ist in Figur 6 veranschaulicht. Wenn der Verriegelungsbereich 36 der Kolbenstange 34 den Verriegelungsabschnitt 30b des Durchgangs 30 im Kopfsockel 14 verlassen hat, kann das Ventil V5 wieder geschlossen und die Druckluftzufuhr zum Verriegelungsstecker 46 unterbrochen werden.

In einer Abwandlung kann der Kolben 38 der Kolbeneinheit auch nicht gegen den Hohlzylinder 12 abdichten. Grundsätzlich reicht es aus, wenn die Kolbenstange 34 mit ihrem dem Zylinderraum 18 zugeordneten Ende mit dem Schwimmkolben 50 in Wirkverbindung treten kann.

Der Schwimmkolben 50 drückt das Spülmittel S durch die Abgabeöffnung 58 im Fußsockel 16 in dessen Kanal 64 und weiter durch die Leitung 62 sowie den Kanal 60 im Kopfsockel 14 zu dessen Abgabeöffnung 58. Dort gibt die Zylindereinheit 20 das Spülmittel S an den Abgabeanschluss 80 ab, von wo es zur Applikationseinrichtung 82 gelangt und diese reinigt.

Wenn der Spülvorgang abgeschlossen und alles Spülmittel S aus dem Arbeitsraum 52 der Zylindereinheit 20 abgegeben ist (siehe Figur 7), werden die Ventile V2 und V4 wieder geschlossen und die Kolbeneinheit 32 mittels des Antriebs 42 wieder in ihre Verriegelungs-Kopfstellung zurück bewegt (siehe Figur 8). Über den Durchgangskanal 40 im Kolben 38 kann dabei Luft in den Raum nachströmen, der sich zwischen dem Kolben 38 und dem Schwimmkolben 50 bildet.

Dabei wird zu gegebener Zeit der Weg der Verriegelungsbereich 36 der Kolbeneinheit 32 in den Verriegelungsabschnitt 30b des Durchgangs 30 des Kopfsockels 14 freigemacht, indem das Ventil V5 geöffnet wird. Dann wird die Kolbeneinheit 32 wieder mit dem Kopfsockel 14 verriegelt (siehe Figur 9).

Sodann werden die Verriegelungsstecker 86 in der Kopfanschlusseinheit 78 mit Druckluft versorgt und geben die Zylindereinheit 20 als Ganzes frei. Die Kolbeneinheit 32 wird mittels des Antriebs 42 in Richtung auf die Fußanschlusseinheit 68 bewegt. Dabei führt sie wieder die Zylindereinheit 20 mit sich, die so aus ihrer Abgabestellung in ihre Befülleinstellung zurück bewegt wird, und der Befüll- und Abgabevorgang kann erneut mit der in Figur 1 gezeigten Ausgangssituation durchgeführt werden.

In Figur 10 ist ein Teil eines abgewandelten Kolbendosierers 10 gezeigt, bei dem als einziger Unterschied der gewinkelte Kanal 64 im Fußsockel 16 nicht über eine eigene Mündungsöffnung zum Arbeitsraum 52 der Zylindereinheit 20 führt, sondern vielmehr in den Kanal 56 mündet. Der abgewandelte Kolbendosierer 10 wird jedoch genauso betrieben, wie es oben erläutert wurde.

Die Figuren 11 bis 14 zeigen einen abgewandelten Kolbendosierer 10' in vier Stadien während eines Befüll- und Abgabevorgangs, bei dem Komponenten und Bauteile, die denjenigen des Kolbendosierers 10 entsprechen, mit denselben Bezugszeichen versehen sind.

Im Unterschied zu dem in den Figuren 1 bis 9 gezeigten Kolbendosierer 10 ist beim Kolbendosierer 10' jedoch kein Schwimmkolben vorhanden, so dass der Arbeitsraum 52 zwischen dem Fußsockel 16 der Zylindereinheit 20 und dem Kolben 38 der Kolbeneinheit 32 ausgebildet ist, wobei das Volumen des Arbeitsraumes von der Stellung der Kolbeneinheit 32 gegenüber der Zylindereinheit 20 abhängt. Eine Kolbenanordnung ist bei diesem Ausführungsbeispiel somit nur durch die Kolbeneinheit 32 gebildet.

Der Kolben 38 der Kolbeneinheit 32 weist in diesem Fall keinen Durchgangskanal auf und der Verriegelungsbereich 36 der Kolbeneinheit 32 hat nun denselben Querschnitt, wie die Kolbenstange 34.

Außerdem weist die Kolbeneinheit 32 einen zweiten Verriegelungsbereich 92 mit einer Rastsenke 92a in der Kolbenstange 34 auf, der im Abstand zum ersten Verriegelungsbereich 36 mit der Rastsenke 36a angeordnet ist. Die Rastsenke 92a ist dabei derart an der Kolbenstange 34 positioniert, dass sie vor der Rastnase 44 des Verriegelungssteckers 46 zu liegen kommt, wenn die Kolbeneinheit 32 eine Stellung einnimmt, in der der Kolben 38 an dem Fußsockel 14 anliegt. Diese Stellung definiert eine Verriegelungs-Fußstellung der Kolbeneinheit 32.

Wie in Figur 11 zu erkennen ist, geht die Kolbenstange 34 an ihrem von der Zylindereinheit 20 abliegenden Ende in einen Koppelschaft 94 mit kleinerem Querschnitt über, an dem der eingangs angesprochene Antrieb 42 angreifen kann, der nur in Figur 11 gezeigt ist. Auch die Applikationseinheit 82 und die Spülmittelquelle 72 sind nur in Figur 11 gezeigt.

Auch bei dem abgewandelten Kolbendosierer 10' kann der Kanal 64 in den Kanal 56 münden, wie es in Figur 10 veranschaulicht ist.

Der abgewandelte Kolbendosierer 10' funktioniert wie folgt:
Als Ausgangslage sei die Situation angenommen, die in Figur 11 gezeigt ist. Dort befindet sich die Zylindereinheit 20 in ihrer Befüllstellung und ist mit der Bodenanschlusseinheit 68 der Anschlussanordnung 66 verriegelt. Die Kolbeneinheit 32 hat ihre Verriegelungs-Fußstellung inne, in welcher der Kolben 38 an den Fußsockel 16 anliegt und der Verriegelungsstecker 46 in die Rastsenke 92a des zweiten Verriegelungsbereichs 92 der Kolbeneinheit 32 eingreift. Alle Ventile V1 bis V5 sind zunächst geschlossen.

Nun werden die Ventile V1 und V3 geöffnet, die Verriegelung der Kolbeneinheit 32 durch den Verriegelungsstecker 46 gelöst und die Kolbeneinheit 32 mittels des Antriebs 42 in ihre Verriegelungs-Kopfstellung verfahren. Dabei strömt Spülmittel S aus der Spülmittelquelle 72 in den Arbeitsraum 52 der Zylindereinheit 20 nach.

Wenn die Zylindereinheit 20 vollständig mit Spülmittel S gefüllt ist und die Kolbeneinheit 32 in ihre Verriegelungs-Kopfstellung bewegt worden ist (siehe Figur 12), wird die Kolbeneinheit 32 mittels des Verriegelungssteckers 46 mit dem Kopfsockel 14 verriegelt und die Ventile V1 und V3 wieder geschlossen.

Die Zylindereinheit 20 wird von der Bodenanschlusseinheit 68 gelöst und in ihre Abgabestellung bewegt, indem die Kolbeneinheit 32 entsprechend verfahren wird und dabei die Zylindereinheit 20 mit sich führt.

In der in Figur 13 zu erkennenden Abgabestellung der Zylindereinheit 20 wird diese sodann mittels der Verriegelungseinrichtung 84 mit der Kopfanschlusseinheit 78 verriegelt. Die Ventile V2 und V4 werden geöffnet und die Kolbeneinheit 32 von dem Kopfsockel 14 gelöst und in Richtung auf den Bodensockel 16 in ihre Verriegelungs-Fußstellung bewegt. Dabei strömt Spülmittel S aus dem Abgabeanschluss 80 im Kopfsockel 14 zur Applikationseinrichtung 82.

Wenn die Kolbeneinheit 32 schließlich ihre Verriegelungs-Fußstellung einnimmt und alles Spülmittel S aus dem Arbeitsraum 52 der Zylindereinheit 20 herausgedrückt ist, wird die Kolbeneinheit 32 wieder über den Verriegelungsstecker 46 mit dem Kopfsockel 14 verriegelt und die Ventile V2 und V4 wieder geschlossen. Diese Situation ist in Figur 14 gezeigt.

Nun wird die Verriegelung der Zylindereinheit 20 mit der Kopfanschlusseinheit 78 wieder gelöst und die Zylindereinheit 20 in ihre Befüllstellung bewegt, indem die Kolbeneinheit 32 entsprechend in Richtung auf die Bodenanschlusseinheit 68 verfahren wird und dabei die Zylindereinheit 20 mit sich führt.

Dann liegt wieder die Konstellation vor, die in Figur 11 gezeigt ist, und der Befüll- und Abgabevorgang kann erneut wie oben beschrieben durchgeführt werden.

Auch hier kann anstelle von Spülmittel S ein Lack zur Applikationseinrichtung 82 gefördert werden; das oben zum Kolbendosierer 10 Gesagte gilt für den Kolbendosierer 10' sinngemäß entsprechend.

Insgesamt sind beim Kolbendosierer 10' gegenüber dem Kolbendosierer 10 weniger Zwischenschritte erforderlich, wobei die Potentialtrennung zwischen Quelle 72 und Applikationseinrichtung 82 durch die räumliche Absonderung der miteinander zusammenarbeitenden Öffnungs- und Anschlusskomponenten stets sicher gewährleistet ist.

Bei der Doppelkolbenausbildung bei dem Kolbendosierer 10 mit dem Kolben 38 der Kolbeneinheit 32 und dem Schwimmkolben ist der Hubweg, den die Kolbeneinheit 32 zurücklegen können muss, jedoch beträchtlich geringer als bei dem Kolbendosierer 10'. Dementsprechend muss die Kolbenstange 32 und/oder der Koppelschaft 94 bei dem Kolbendosierer 10' länger sein als beim Kolbendosierer 10. Der Kolbendosierer 10 bei ansonsten gleichen Abmessungen daher kompakter ausgebildet sein als der Kolbendosierer 10'.

Bei den oben erläuterten Kolbendosierern 10 und 10' ist die Potentialtrennung bis zu Spannungen von 80 kV möglich. Durch die Kolbentechnik kann das Spülmittel S mit hohem Druck, der größer als 10 bar sein kann, in das Applikationssystem eingedrückt werden, wodurch ein hohe Reinigungsleistung erzielbar ist. Die Linearbewegung der Kolbeneinheit 32 kann mit bekannten Techniken präzise überwacht und gesteuert werden, so dass eine hochpräzise Dosierung der abgegebenen Flüssigkeitsmengen möglich ist.

Wenn die oben erläuterten Kolbendosierer 10, 10' dazu verwendet werden, die Applikationseinrichtung 82 mit Lack zu versorgen, so können mehrere Kolbendosierer 10, 10' zu einem Applikationssystem kombiniert werden. Wenigstens einer dieser nebeneinander betriebenen Kolbendosierer 10, 10' kann dann zum Spülen des Systems verwendet werden. Jedem anderen Kolbendosierer 10, 10' kann jeweils ein Lackreservoir mit einem Lack einer bestimmten Farbe zugeordnet werden, wobei es günstig ist, wenn jeweils zwei Kolbendosierer 10, 10' aus einem Lackreservoir gespeist werden und nach dem an und für sich bekannten Doppelprinzip betrieben werden. In diesem Fall kann der Applikationsvorgang für zwei Gegenstände, die hintereinander folgend mit der gleichen Farbe beschichtet werden sollen, rasch fortgeführt werden, da der eine Kolbendosierer 10, 10' mit dem Lack befüllt werden kann, während der andere Kolbendosierer den Lack zur Applikation des ersten Gegenstands abgibt.

Durch die stets aufrecht erhaltene Potentialtrennung zwischen dem oder den Reservoirs für das oder die verwendeten fluiden Medien, sei es Lack oder Spülmittel, können mit den Kolbendosierern 10, 10' insbesondere auch hochleitfähige Lacke, wie sie z.B. in Form von Leitprimern auf dem Gebiet der Kunststofflackierung vorkommen, sicher gehandhabt werden.

## Patentansprüche

1. Kolbendosierer für fluide Medien mit
a) einer Zylindereinheit (20), die einen Zylinderraum (18) vorgibt und in einer Anschlussanordnung (66) gelagert ist;
b) einer Kolbenanordnung (32; 32, 50) mit einem Kolbenelement (38; 50), das in dem Zylinderraum (18) bewegbar ist und einen Arbeitsraum (52) in dem Zylinderraum (18) bereichsweise begrenzt;
wobei
c) die Zylindereinheit (20) eine mit dem Arbeitsraum (52) kommunizierende Befüllöffnung (54), über welche dem Arbeitsraum (52) fluides Medium zuführbar ist, und eine mit dem Arbeitsraum (52) kommunizierende Abgabeöffnung (58) aufweist, über welche fluides Medium aus dem Arbeitsraum (52) abgebbar ist;
d) die Zylindereinheit (20) relativ zu der Anschlussanordnung (66) bewegbar ist und eine Befüllstellung und eine Abgabestellung einnehmen kann;
e) die Anschlussanordnung (66) einen Befüllanschluss (70), der mit einer Quelle (72) für fluides Medium verbindbar ist, und einen Abgabeanschluss (80) aufweist, der mit einer Applikationseinrichtung (82) verbindbar ist;
f) in der Befüllstellung der Zylindereinheit (20) die Befüllöffnung (54) fluidisch mit dem Befüllanschluss (70) verbunden und die Abgabeöffnung (58) von dem Abgabeanschluss (80) räumlich abgesondert und dadurch galvanisch getrennt angeordnet ist;
g) in der Abgabestellung der Zylindereinheit (20) die Abgabeöffnung (58) fluidisch mit dem Abgabeanschluss (80) verbunden und die Befüllöffnung (54) von dem Befüllanschluss (70) räumlich abgesondert und dadurch galvanisch getrennt angeordnet ist,
**dadurch gekennzeichnet, dass**
h) das Kolbenelement (38; 50) der Kolbenanordnung (32; 32, 50) durch einen Kolben (38) einer von außen durch eine Kolbenstange (34) antreibbaren Kolbeneinheit (32) gebildet ist;
oder
i) das Kolbenelement (38; 50) der Kolbenanordnung (32; 32, 50) durch einen im Zylinderraum (18) unabhängig beweglichen Kolben (50) gebildet ist und die Kolbenanordnung (32; 32, 50) außerdem eine von außen durch eine Kolbenstange (34) antreibbare Kolbeneinheit (32) umfasst, die auf der vom Arbeitsraum (52) abliegenden Seite des unabhängig beweglichen Kolbens (50) angeordnet und in Wirkverbindung mit diesem bringbar ist;
wobei
j) die Kolbeneinheit (32) in wenigstens einer Stellung lösbar mit der Zylindereinheit (20) verriegelbar ist, so dass die Zylindereinheit (20) von der Kolbeneinheit (32) bei deren Bewegung mitgeführt wird.

2. Kolbendosierer nach Anspruch 1, **dadurch gekennzeichnet, dass** der unabhängig bewegliche Kolben (50) als Schwimmkolben (50) ausgebildet ist.

3. Kolbendosierer nach einem der Ansprüche 1 bis 2, **dadurch gekennzeichnet, dass** die Zylindereinheit (20) in ihrer Befüllstellung sowie/oder in ihrer Abgabestellung mit der Anschlussanordnung (66) verriegelbar ist.

4. Kolbendosierer nach einem der Ansprüche 1 bis 3, **dadurch gekennzeichnet, dass** zum Verriegeln der Kolbeneinheit (32) und/oder der Zylindereinheit (20) druckluftbetätigte Verriegelungselemente (46, 76, 86) vorhanden sind, welche ohne Druckluftzufuhr unter Vorspannung einen Riegelzustand und mit Druckluftzufuhr einen Freigabezustand einnehmen.

5. Kolbendosierer nach einem der Ansprüche 1 bis 4 zur Versorgung einer elektrostatisch arbeitenden Applikationseinrichtung in einer Anlage zur Beschichtung von Gegenständen.

## Claims

1. Piston dosing apparatus for fluid media, having
a) a cylinder unit (20), which predetermines a cylinder chamber (18) and is mounted in a connection arrangement (66);
b) a piston arrangement (32; 32, 50) having a piston element (38; 50), which is movable in the cylinder chamber (18) and, in certain regions, delimits an operating chamber (52) in the cylinder chamber (18);
wherein
c) the cylinder unit (20) has a filling opening (54), which communicates with the operating chamber (52) and via which fluid medium can be fed to the operating chamber (52), and a discharging opening (58), which communicates with the operating chamber (52) and via which fluid medium can be discharged from the operating chamber (52);
d) the cylinder unit (20) is movable relative to the connection arrangement (66) and can assume a filling position and a discharging position;
e) the connection arrangement (66) has a filling connection (70), which can be connected to a source (72) for fluid medium, and a discharging connection (80), which can be connected to an application device (82);
f) in the filling position of the cylinder unit (20), the filling opening (54) is connected fluidically to the filling connection (70) and the discharging opening (58) is separated in space, and thus electrically isolated, from the discharging connection (80);
g) in the discharging position of the cylinder unit (20), the discharging opening (58) is connected fluidically to the discharging connection (80) and the filling opening (54) is separated in space, and thus electrically isolated, from the filling connection (70),
**characterized in that**
h) the piston element (38; 50) of the piston arrangement (32; 32, 50) is formed by a piston (38) of a piston unit (32) which can be driven from the outside by a piston rod (34);
or
i) the piston element (38; 50) of the piston arrangement (32; 32, 50) is formed by a piston (50) which is movable independently in the cylinder chamber (18), and the piston arrangement (32; 32, 50) also comprises a piston unit (32) which can be driven from the outside by a piston rod (34), is arranged on that side of the independently movable piston (50) remote from the operating chamber (52) and can be brought into operative connection with the same;
wherein
j) in at least one position, the piston unit (32) can be locked in a releasable manner with the cylinder unit (20), and therefore the cylinder unit (20) is carried along by the piston unit (32) as the latter moves.

2. Piston dosing apparatus according to Claim 1, **characterized in that** the independently movable piston (50) is designed in the form of a floating piston (50).

3. Piston dosing apparatus according to either of Claims 1 and 2, **characterized in that**, in its filling position and/or in its discharging position, the cylinder unit (20) can be locked with the connection arrangement (66).

4. Piston dosing apparatus according to one of Claims 1 to 3, **characterized in that** compressed-air-actuated locking elements (46, 76, 86) are present for the purpose of locking the piston unit (32) and/or the cylinder unit (20) and, if no compressed air is fed in, the locking elements assume a locked state, under prestressing, and, if compressed air is fed in, said locking elements assume a disengaged state.

5. Piston dosing apparatus according to one of Claims 1 to 4 for supplying an electrostatically operating application device in an installation for coating objects.

## Revendications

1. Doseur à piston pour milieux fluides, comprenant
a) un ensemble unitaire cylindrique (20), prédéfinissant une chambre cylindrique (18) et intégré dans un ensemble de raccordement (66) ;
b) un ensemble (32 ; 32, 50) à piston, doté d'un élément (38 ; 50) formant piston qui est mobile dans la chambre cylindrique (18) et délimite, par zones, une chambre de travail (52) dans ladite chambre cylindrique (18) ;
sachant que
c) ledit ensemble unitaire cylindrique (20) comporte un orifice de remplissage (54) communiquant avec la chambre de travail (52), et par l'intermédiaire duquel un milieu fluide peut être délivré à ladite chambre de travail (52), et un orifice de décharge (58) communiquant avec ladite chambre de travail (52), et par l'intermédiaire duquel un milieu fluide peut être distribué à partir de ladite chambre de travail (52) ;
d) ledit ensemble unitaire cylindrique (20) est mobile par rapport audit ensemble de raccordement (66), et peut prendre une position de remplissage et une position de distribution ;
e) ledit ensemble de raccordement (66) comporte un raccord de remplissage (70) pouvant être relié à une source (72) de milieu fluide, et un raccord de décharge (80) pouvant être relié à un dispositif applicateur (82) ;
f) dans la position de remplissage de l'ensemble unitaire cylindrique (20), l'orifice de remplissage (54) est en communication fluidique avec le raccord de remplissage (70), et l'orifice de décharge (58) occupe une position isolée spatialement, et donc séparée galvaniquement d'avec le raccord de décharge (80) ;
g) dans la position de distribution dudit ensemble unitaire cylindrique (20), ledit orifice de décharge (58) est en communication fluidique avec ledit raccord de décharge (80), et ledit orifice de remplissage (54) occupe une position isolée spatialement, et donc séparée galvaniquement d'avec ledit raccord de remplissage (70) ;
**caractérisé par le fait que**
h) l'élément (38 ; 50), formant piston dans l'ensemble (32 ; 32, 50) à piston, se présente comme un piston (38) d'une unité (32) à piston pouvant être entraînée, de l'extérieur, par l'intermédiaire d'une tige (34) dudit piston ;
ou
i) ledit élément (38 ; 50), formant piston dans l'ensemble (32 ; 32, 50) à piston, se présente comme un piston (50) à mobilité autonome dans la chambre cylindrique (18), et ledit ensemble (32 ; 32, 50) à piston inclut, par ailleurs, une unité (32) à piston qui peut être entraînée, de l'extérieur, par l'intermédiaire d'une tige (34) dudit piston, est située du côté dudit piston (50) à mobilité autonome éloigné de la chambre de travail (52), et peut être mise en liaison opérante avec ledit piston ;
étant précisé que
j) l'unité (32) à piston peut être verrouillée avec l'ensemble unitaire cylindrique (20) dans au moins une position, de manière libérable, de telle sorte que ledit ensemble unitaire cylindrique (20) soit entraîné par ladite unité (32) à piston, au cours du mouvement de cette dernière.

2. Doseur à piston selon la revendication 1, **caractérisé par le fait que** le piston (50) à mobilité autonome est réalisé sous la forme d'un piston flottant (50).

3. Doseur à piston selon l'une des revendications 1 à 2, **caractérisé par le fait que**, dans sa position de remplissage, ainsi que/ou dans sa position de distribution, l'ensemble unitaire cylindrique (20) peut être verrouillé avec l'ensemble de raccordement (66).

4. Doseur à piston selon l'une des revendications 1 à 3, **caractérisé par** la présence, en vue du verrouillage de l'unité (32) à piston et/ou de l'ensemble unitaire cylindrique (20), d'éléments de verrouillage (46, 76, 86) à actionnement par air comprimé qui prennent un état verrouillé, par précontrainte, en l'absence de délivrance d'air comprimé, et un état libéré lorsque de l'air comprimé est délivré.

5. Doseur à piston selon l'une des revendications 1 à 4, dévolu à l'alimentation d'un dispositif applicateur à fonctionnement électrostatique, dans une installation de revêtement d'objets.
